# EUROPÄISCHE PATENTSCHRIFT

(11) **EP 1 049 860 B1**
(45) Veröffentlichungstag und Bekanntmachung des Hinweises auf die Patenterteilung: **27.04.2005**
(21) Anmeldenummer: 99964368.7
(22) Anmeldetag: 24.11.1999
(51) Int. Cl.: F02D 1/18, F02M 41/14

(54) **KRAFTSTOFFEINSPRITZPUMPE**
FUEL INJECTION PUMP
POMPE D'INJECTION DE CARBURANT

(30) Priorität: 27.11.1998 DE 19854766
(43) Veröffentlichungstag der Anmeldung: 08.11.2000
(73) Patentinhaber: ROBERT BOSCH GMBH, 70442 Stuttgart (DE)
(72) Erfinder: GEIGER, Wolfgang, D-73630 Remshalden (DE); FUCHS, Walter, D-70469 Stuttgart (DE); GREIF, Hubert, D-71706 Markgröningen (DE); JONAS, Stephan, D-70195 Stuttgart (DE)
(86) Internationale Anmeldenummer: PCT/DE1999/003722
(87) Internationale Veröffentlichungsnummer: WO 2000/032919

(56) Entgegenhaltungen:
- EP-A- 0 657 638
- DE-A- 2 458 109
- DE-A- 19 706 821
- GB-A- 2 296 111
- US-A- 4 422 428
- PATENT ABSTRACTS OF JAPAN vol. 007, no. 261 (M-257), 19. November 1983 (1983-11-19) & JP 58 143133 A (SANWA SEIKI KK), 25. August 1983 (1983-08-25)

## Beschreibung

### Stand der Technik

Die Erfindung geht aus von einer Kraftstoffeinspritzpumpe. Durch die DE-OS 24 58 109 ist eine Kraftstoffeinspritzpumpe bekannt, bei der die Steuerung des Druckes in einem von einem Spritzverstellerkolben in einem Zylinder eingeschlossenen Druckraum durch ein 2/3-Wegeventil erfolgt. Dieses Wegeventil verbindet den Druckraum entweder mit einer Druckölförderpumpe oder mit einer Entlastungsleitung. Durch das in den Druckraum eingesteuerte Drucköl wird der Spritzverstellkolben entgegen der Kraft der Feder verschoben und entsprechend der Spritzbeginn der zugehörigen Kraftstoffeinspritzpumpe verstellt. Dabei erfolgt die Steuerung so, daß der Spritzverstellkolben zwischen einer ersten, die Entlastungsleitung öffnenden und einer zweiten, die Druckleitung öffnenden Stellung durch entsprechende Betätigung des 2/3-Wegeventils verstellt wird. In einer alternativen Ausgestaltung sind Drucköl aufnehmende Zellkammern zwischen einem Antriebsorgan und einem angetriebenen Organ der Kraftstoffeinspritzpumpe vorgesehen, deren Verbindung zu einer Ölförderpumpe oder zu einem Entlastungskanal durch ein 2/4-Wegeventil gesteuert wird. Dabei wird in der einen Stellung des 2/4-Wegeventils dem einen der Druckräume Kraftstoff von der Ölförderpumpe zugeführt und dem anderen der Druckräume Kraftstoff über eine Entlastungsleitung entnommen. Bei geänderter Stellung des 2/4-Wegeventils erfolgt die Zufuhr und Abfuhr von Kraftstoff in umgekehrtem Sinne. Auch mit dieser Einrichtung sind gemäß der bekannten Ausführung zwei verschiedene Stellungen des Antriebsorgans zum angetriebenen Organ einstellbar. Demgegenüber ist es erforderlich, entsprechend den vorgegebenen Betriebsparametern auch Zwischenstellungen genau einzustellen und auch einzuhalten.

Durch die DE-A-19706821 ist eine Kraftstoffeinspritzpumpe mit einem Nockenantrieb für wenigstens einen Pumpenkolben bekannt. Diese Kraftstoffeinspritzpumpe weist einen Spritzversteller auf mit einem, der Spritzbeginnverstellung dienenden, auf den Nockenantrieb wirkenden Spritzverstellkolben. Der Spritzverstellkolben ist durch einen, von einem elektrisch gesteuerten Steuerventil gesteuerten Druck entgegen einer Rückstellkraft verstellbar. Dabei ist durch das Steuerventil ein von der einen Stirnseite des Spritzverstellkolbens in einem Zylinder eingeschlossener Druckraum entweder mit einer Druckquelle hohen Niveaus oder mit einem Entlastungsraum verbindbar. Das Steuerventil weist als Ventilglied einen in einem Ventilzylinder verschiebbaren Ventilschieber mit einem Steuerbund auf. Durch den Steuerbund wird eine in den Ventilzylinder mündende Verbindungsleitung zum Druckraum entweder mit einer in den Ventilzylinder mündende, von der Druckquelle herkommende Druckleitung oder mit einer vom Ventilzylinder abführenden Entlastungsleitung verbunden oder verschlossen.

Durch die US-A-4422428 ist gleichfalls eine Kraftstoffeinspritzpumpe mit einem Nockenantrieb für wenigstens einen Pumpenkolben bekannt. Ein mit der Kraftstoffpumpe zusammenwirkender Spritzversteller weist einen der Spritzbeginnverstellung dienenden, auf den Nockenantrieb wirdenden Spritzverstellkolben auf, der durch einen, von einem elektrisch gesteuerten Steuerventil gesteuerten Druck entgegen einer Rückstellkraft verstellbar ist. Durch das Steuerventil ist ein von der einen Stirnseite des Spritzverstellkolbens in einem Zylinder eingeschlossener Druckraum entweder mit einer Druckquelle hohen Niveaus oder mit einem Entlastungsraum verbindbar. Das Steuerventil weist gleichfalls als Ventilglied einen in einem Ventilzylinder verschiebbaren Ventilschieber mit einem Steuerbund auf. Durch den Steuerbund wird eine in den Ventilzylinder mündende Verbindungsleitung zum Druckraum entweder mit einer in den Ventilzylinder mündende, von der Druckquelle herkommende Druckleitung oder mit einer vom Ventilzylinder abführenden Entlastungsleitung verbunden oder verschlossen.

Ausgehend von der DE-A-19706821 ist es Aufgabe der Erfindung, eine schnelle, effiziente Verstellung des Spritzverstellkolbens herbeizuführen. Diese Aufgabe wird erfindungsgemäß durch den Gegenstand des Patentanspruchs 1 gelöst. Gemäß der Erfindung weist der Steuerschieber zusätzlich zum Steuerbund einen Führungsbund auf, zwischen dem und dem Steuerbund ein Ringraum im Ventilzylinder eingeschlossen wird, der entweder mit der Druckleitung oder mit der Entlastungsleitung ständig verbunden ist. Der Führungsbund ist als ein zweiter Steuerbund ausgebildet, durch den eine, in den Ventilzylinder mündende zweite Verbindungsleitung, die zu einem zweiten, von der anderen Stirnseite des Spritzverstellkolbens im Zylinder eingeschlossenen Druckraum führt, entweder mit der in den Ventilzylinder mündende, von einer Druckquelle herkommende Druckleitung oder mit der vom Ventilzylinder abführende Entlastungsleitung verbunden oder verschlossen wird. Dabei werden durch den Steuerbund und dem zweiten Steuerbund der Druckraum und der zweite Druckraum komplementär zueinander mit der Druckquelle oder der Entlastungsleitung verbunden oder beide Verbindungsleitungen in einer mittleren Stellung des Steuerschiebers verschlossen.

In dieser mittleren Stellung des Steuerschiebers befindet sich der Spritzverstellkolben in einer neutralen, durch die entsprechende Ansteuerung des Steuerventils zuvor voreingestellter Stellung. Ändern sich Betriebsparameter, so kann durch Zufuhr von Druckmittel in den einen Druckraum und durch Abfuhr von Druckmittel aus dem anderen Druckraum eine schnelle effiziente Verstellung des Spritzverstellkolbens herbeigeführt werden.

Durch die Zufuhr von Druckmitteln unmittelbar in die Druckräume wird eine Radialbelastung des Spritzverstellkolbens vermieden. Dies senkt die Reibungskräfte und Abnutzungen am Spritzverstellkolben und seiner Führung und gewährt eine lange Funktionsfähigkeit. Durch die direkte Einspeisung von Druckmittel und ein Wiederverschließen der Druckräume durch den Steuerschieber wird ein minimaler Druckmittelbedarf eingehalten. Eine hohe Verstellmöglichkeit ist bereits bei niedriger Drehzahl der Kraftstoffeinspritzpumpe, die entsprechend dieser Drehzahl eine Druckmittelpumpe antreibt, möglich, da die Abströmverluste minimiert sind.

### Zeichnung

Zwei Ausführungsbeispiele der Erfindung sind in der Zeichnung dargestellt und werden in der Beschreibung näher erläutert. Es zeigen
Figur 1 ein erstes Ausführungsbeispiel mit nur einem vom Steuerventil angesteuerten Druckraum und
Figur 2 ein zweites Ausführungsbeispiel mit zwei komplementär zueinander vom Steuerventil angesteuerten Druckräumen.

### Beschreibung

Der Nockenantrieb einer Kraftstoffeinspritzpumpe weist in bekannter Weise eine Kurvenbahn auf, auf der Rollen ablaufen, wobei beim Abrollen Relativbewegung erzeugt werden durch die die Pumpenkolben in eine hin- und hergehende Bewegung versetzt werden. Bei einer Hubkolbenpumpe ist dies eine Nockscheibe und bei einer Radialkolbenpumpe ist das z. B. ein Nockenring 1, wie er andeutungsweise in Figur 1 dargestellt ist. Dieser ist in einer kreisförmigen Ausnehmung 2 im Gehäuse 3 der Kraftstoffeinspritzpumpe drehbar gelagert. Nach Innen weisend, zur Achse der kreisförmigen Ausnehmung 2, besitzt der Nockenring 1 eine Nockenbahn 4, auf der in einem Rollenschuh 5 gelagerte Rollen 6 ablaufen und dabei durch die Nocken 7 der Nockenbahn verursachte Radialbewegungen auf die Pumpenkolben 8, von denen hier nur einer gezeigt ist, übertragen.

Zur Betätigung des Nockenrings 1 in seiner Umfangsrichtung bzw. zur Einstellung einer Drehlage des Nockenrings ist ein Kupplungsteil 11 vorgesehen in Form eines einteilig mit dem Nockenring ausgebildeten, radial vorstehenden Zapfens, der durch eine Öffnung 12 in der Wand der kreisförmigen Ausnehmung 2 in einen im Gehäuse 3 der Kraftstoffeinspritzpumpe angeordneten Zylinder 14 ragt und dort mit einem in einem Zylinder 14 längs verschiebbaren Spritzverstellkolben 15 gekoppelt ist. Der Spritzverstellkolben 15 weist eine erste Stirnseite 16 auf, die zusammen mit dem geschlossenen Ende des Zylinders 14 einen ersten Druckraum 17 einschließt und weist auf seiner gegenüberliegenden Seite eine zweite Stirnseite 18 auf, die zusammen mit dem geschlossenen Ende des Zylinders 14 dort einen zweiten druckentlasteten Druckraum 20 einschließt. Zwischen dem geschlossenen Ende des Zylinders 14 und der zweiten Stirnseite 18 ist eine Druckfeder 21 eingespannt, die den Spritzverstellkolben 15 axial in Richtung einer Vorzugsstellung belastet.

Die Kupplung zwischen dem Kupplungsteil 11 und dem Spritzverstellkolben 15 erfolgt über eine radial orientierte Ausnehmung 22 im Spritzverstellkolben 15 im Bereich seiner mittleren Mantelfläche. Dabei ist diese Ausnehmung so tief, daß der Zapfen 11 bis in den Bereich der Längsachse 23 des Spritzverstellkolbens ragt und dort eine Berührungslinie 24 seines kopfartigen Endes mit dem diesen umgebenden zylindrischen Teil der Ausnehmung 22 hat.
Stellkräfte, die vom Pumpenkolben 8 über die Nocken 7 in Umfangsrichtung auf den Nockenring übertragen werden und von diesem wiederum in Längsrichtung auf den Verstellkolben 15, greifen somit axial am Spritzverstellkolben 15 an und es wird somit verhindert, daß der Kolben auf Grund dieser Kräfte Kippbewegungen ausgesetzt ist, die einseitigen Verschleiß an den Mantelkontaktflächen mit dem Zylinder 14 hervorrufen würden. Die Berührungslinie kann dabei im wesentlichen mit der Spritzverstellkolbenachse fluchten aber sie kann sie auch geringfügig z. B. 2 bis 6 mm von dieser Achse radial versetzt davon angeordnet sein. Dies hat den Vorteil, daß ein kleines Drehmoment in Umfangsrichtung auf den Spritzverstellkolben wirkt derart, daß sich die Ausnehmung 22 koaxial zum Zapfen 11 hin ausrichtet und somit eine Vorzugslage des Pumpenkolbens automatisch erhalten bleibt, ohne daß zusätzliche Führungsmittel erforderlich wären.

Zur Betätigung des Spritzverstellkolbens ist eine hier nicht weiter dargestellte Druckmittelquelle vorgesehen, die z. B. die Kraftstoffversorgungspumpe der Kraftstoffeinspritzpumpe sein kann, welche drehzahlabhängig fördernd Kraftstoff in einen Saugraum der Kraftstoffeinspritzpumpe fördert, aus dem dann der einzuspritzende Kraftstoff in die Pumpenarbeitsräume geleitet wird, dort verdichtet und dann zur Einspritzung durch die Pumpenkolben 8 zu den Einspritzventilen ausgebracht wird. Der an sich drehzahlabhängige Druck, den die drehzahlabhängig fördernde Förderpumpe erzeugt kann auch drehzahlabhängige Steuervorgänge bewirken. Dazu wird der Druck exakter durch weitere Druckventile gesteuert und steht nun auch als Stellmedium zur Spritzbeginnverstellung zur Verfügung. Der Kraftstoffdruck wird über ein Steuerventil 26 dem ersten Druckraum 17 über eine Verbindungsleitung 27. Diese mündet direkt in den Druckraum 17 ein, ohne daß der zuströmende Kraftstoff irgendwelche radialen Kraft- und Kippmomente auf den Spritzverstellkolben 15 erzeugt und ausschließlich durch diese hydraulische Kraft entgegen der Kraft der Druckfeder 21 axial belastet. Die Verbindungsleitung 27 mündet anderen Endes in einen Ventilzylinder 28, in dem verschiebbar ein Steuerschieber 29 angeordnet ist. Dieser trägt auf einem Schaft 30 zwei Bünde, einen ersten Bund in Form eines Steuerbundes 32 und einen zweiten Bund in Form eines Führungsbundes 33. Der Steuerbund 32 sitzt am Ende des Schaftes 30 und ist auf seiner axialen Stirnseite durch eine Rückstellfeder 35 belastet, die sich an der geschlossenen Stirnseite des Ventilzylinders 28 abstützt und in einem durch eine Entlastungsleitung 36 entlasteten Raum liegt. Zwischen dem Steuerbund 32 und dem Führungsbund 33 befindet sich ein Ringraum 37, der über eine Druckleitung 38 in ständiger Verbindung mit der besagten Druckmittelquelle, dem Saugraum der Kraftstoffeinspritzpumpe ist. Auf der im Ringraum 37 abgewandten Seite des Führungsbundes 33 wird ein weiterer Raum eingeschlossen, der ebenfalls durch eine Entlastungsleitung 36 druckentlastet ist. Auf dieser Seite führt der Schaft 30 aus dem Ventilzylinder hinaus und ist dort mit dem Anker eines hier nicht weiter dargestellten Proportionalelektromagneten verbunden, der entsprechend seiner Bestromung eine Verstellung des Steuerschiebers 29 entgegen der Kraft der Rückstellfeder 25 bewirkt. In der gezeigten Ausgangsstellung hat der Steuerbund 32 den Eintritt der Verbindungsleitung 27 in den Ventilzylinder 28 verschlossen. Es hat sich in diesem Raum ein bestimmter Druck eingestellt, dem die Kraft der Druckfeder 21 entgegen wirkt, so daß der Verstellkolben 15 eine kraftausgeglichene resultierende Stellung einnimmt.

Soll die Einstellung des Druckverstellkolbens aus der gezeigten Lage verändert werden, so wird der Steuerschieber 29 betätigt, z. B. nach links, so daß Kraftstoff von der Druckleitung 38 über den Ringraum 37 in die Verbindungsleitung 27 einströmen kann und den Druck im ersten Druckraum 17 erhöhen kann, bis wiederum ein Kräftegleichgewicht mit der Druckfeder 21 besteht. Dieses Verrstellen wird vorteilhaft durch ein Sensor überwacht, der die Verstellage des Nockenringes 1 erfaßt, ein Signal an eine Steuereinrichtung abgibt, die dieses mit einem Sollwert vergleicht und ein entsprechendes Steuersignal an den Proportionalmagneten des Steuerventils gibt, der den Steuerschieber in die für die jeweilige Verstellung des verstellkolbens notwendige Stellung bewegt.

Durch eine Verstellung des Steuerschiebers 29 nach rechts wird der erste Druckraum 17 entlastet werden, so daß unter Einwirkung des nun verminderten Drucks und der vorgespannten Kraft der Druckfeder 21 der Verstellkolben wiederum bis Einstellung des Kräftgleichgewichts an ihm sich nach links bewegt. Auch diese Verstellung wird wiederum durch den nicht weiter gezeigten Drehwinkelsensor erfaßt. Die Steuerung kann dabei auch noch von anderen Parametern, die für die Spritzbeginneinstellung maßgeblich sind, beeinflußt werden.

Diese Ausgestaltung hat den Vorteil, daß durch den Öffnungsgrad der Verbindungsleitung vom Ringraum 37 zum ersten Druckraum 17 die Einströmgeschwindigkeit von Druckflüssigkeit beeinflußbar ist. Entsprechend schnell kann bei großem Einströmquerschnitt der Spritzverstellkolben verstellt werden und es läßt sich ferner durch eine exakte Rückmeldung des Spritzbeginnverstellergebnisses mit dem elektromagnetischen Eingriff am Steuerventil 29 über dem Proportionalmagneten eine gewünschte Lage des Spritzverstellkolbens exakt einstellen. Wirkungen im Zwischenbereich auf Grund der Fördervorgängen der Pumpenkolben 8 werden durch Verschließen der Verbindungsleitung 27 abgefangen. Die Spritzbeginnverstelleinrichtung ist einfach aufgebaut und leicht realisierbar und hat den Vorteil einer ausgeglichenen Kräftebilanz am Spritzverstellkolben unter Vermeidung von Radialkräften. Es wird eine hoher Lebensdauer des Spritzverstellkolbens auf Grund geringer Reibkräfte erzielt.

In einer weiteren Ausgestaltung der Erfindung gemäß Figur 2 ist nun ein Steuerschieber 129 vorgesehen, der im Prinzip ähnlich aufgebaut ist, wie der Steuerschieber nach Figur 1. Hier dienen jedoch beide Bünde als Steuerbünde. Es gibt weiterhin den an die Druckfeder 35 angrenzende Steuerbund 32 und der zuvor als Führungsbund dienende Bund ist nun ein Steuerbund 133. Wiederum erfolgt der Druckmittelzulauf über die Druckleitung 38 mittig an der Mantelfläche des Ventilzylinders 28 in den Ringraum 37, der bei Druckbeaufschlagung den Steuerschieber 8 kraftausgeglichen beaufschlagt. Die druckausgesetzten Flächen der beiden Bünde sind gleich groß. Während wie beim Ausführungsbeispiel nach Figur 1 der erste Steuerbund 32 die erste Verbindungsleitung 27 in den ersten Druckraum 17 steuert, steuert nun der zweite Steuerbund 133 eine zweite Verbindungsleitung 127 in den zweiten Druckraum 120, der nun nicht mehr grundsätzlich druckentlastet ist. In der gezeigten neutralen Stellung verschließen die Steuerbünde 32 und 133 die jeweiligen Einmündungen der Verbindungsleitungen 27 und 127 in den Ventilzylinder 28. Die beiden Druckräume 17 und 120 sind hydraulisch somit verriegelt und die Lage des Spritzverstellkolbens 15 ist fixiert. Dabei kann die Druckfeder 121 nur im Bereich einer über eine Vorzugstellung hinausgehende Stellung des Spritzverstellkolbens wirksam sein.

Zur Verstellung des Spritzverstellkolbens wird der Steuerschieber 129 nun wiederum z. B. durch einen Proportionalmagneten betätigt, z. B. nach links entgegen der Kraft der Feder 35. Dabei wird eine Verbindung zwischen dem Ringraum 37 und dem ersten Druckraum 17 hergestellt, so daß Druckflüssigkeit in den ersten Druckraum 17 gelangen kann. Zugleich wird durch den zweiten Steuerbund 133 die Verbindungsleitung 127 zur Entlastungsleitung 36 geöffnet, so daß Druckflüssigkeit aus dem zweiten Druckraum 120 entweichen kann. Dadurch entsteht ein Kräfteungleichgewicht am Verstellkolben von einem ausgeprägten Maße, so daß sich dieser sehr schnell nach rechts bewegt solange, bis durch eine Korrektur der Stellung des Steuerschiebers 29 eine bestimmte Stellung des Spritzverstellkolbens 15 fixiert wird. Dieser Vorgang wird ebenfalls über eine Regelschleife geregelt, in dem die Spritzbeginnverstellwinkel abgefragt werden und entsprechend der Abweichung von einem vorgegebenen Sollwert nun der Proportionalmagnet die Öffnung der Verbindungsleitungen 27, 127 betätigt oder zu deren Verschließen eingestellt wird. Für eine umgekehrte Bewegungsfolge des Spritzverstellkolbens nach links wird der Steuerschieber 129 nach rechts bewegt, so daß Druckmittel über die Verbindungsleitung 127 in den zweiten Druckraum 120 einfließen kann und zugleich Druckmittel aus dem ersten Druckraum 17 über die Verbindungsleitung 27 zur Entlastungsleitung 36 entweichen kann. Dies wiederum so lange, bis über eine Rückmeldung der Steuerschieber 129 wieder in die die Verbindungsleitungen 27, 127 verriegelnde Stellung gebracht wird.

Statt eines proportional läßt sich der Steuerschieber 29 bzw. 129 auch getaktet verstellen mit einer Impulsfolge, die auf den Elektromagneten wirkt und somit eine quasi analoge Verstellung seines Ankers erzeugt, der wiederum mit dem Steuerschieber gekoppelt ist. Es können dabei leichte Axialschwingungen erzeugt werden, die gewährleisten, daß der Steuerschieber ständig in Bewegung ist und eine Hysterese auf Grund von Reibkräften weitgehendst vermieden wird.

Mit der Druckfeder 121 kann erreicht werden, daß bei noch fehlendem Druckmittel z. B. beim Start der Brennkraftmaschine, die von der Kraftstoffeinspritzpumpe mit Kraftstoff versorgt und von der die Kraftstoffeinspritzpumpe angetrieben wird, eine Vorzugsstellung eingestellt werden kann. Beim Start sind die Druckräume 17 und 120 gemäß Figur 2 hydraulisch verriegelt. Die Druckfeder 121 kann dennoch den Spritzverstellkolben 15 in eine Vorzugslage bewegen, wegen einer Leckage Strömung entlang der Mantelfläche des Spritzverstellkolbens.

Bereits mit Aufnahme des Betriebs der Brennkraftmaschine bei geringer Drehzahl steht Kraftstoffdruck mit erst allmählich zunehmendem Fördervolumen zur Verfügung. Durch die Ausgestaltung der Erfindung, die es ermöglicht die Druckräume über das Steuerventil hydraulisch zu verriegeln sind nur kleinste Mengen an hydraulischer Flüssigkeit bzw. Druckflüssigkeit, im vorgegebenen Fall Kraftstoff, notwendig, um die gewünschte Einstellung des Spritzbeginnverstellkolbens zu erzielen. Damit wird die Arbeitsfähigkeit des Spritzbeginnverstellers schon bei kleinen Drehzahlen garantiert bei insgesamt sehr geringem Steueraufwand und bei hoher Lebenserwartung wegen vermiedenen radialen Belastungen des Spritzverstellkolbens.

## Patentansprüche

1. Kraftstoffeinspritzpumpe mit einem Nockenantrieb (1, 4, 6, 7) für wenigstens einen Pumpenkolben (8) und einen, der Spritzbeginnverstellung dienenden, auf den Nockenantrieb wirkenden Spritzverstellkolben (15), der durch einen, von einem elektrisch gesteuerten Steuerventil (26, 126) gesteuerten Druck entgegen einer Rückstellkraft (21) verstellbar ist, wobei durch das Steuerventil (26, 126) ein von der einen Stirnseite (16) des Spritzverstellkolbens (15) in einem Zylinder (14) eingeschlossener Druckraum (17) entweder mit einer Druckquelle (38) hohem Niveaus oder mit einem Entlastungsraum (36) verbindbar ist und das Steuerventil (26, 126) als Ventilglied einen, in einem Ventilzylinder (28) verschiebbaren Steuerschieber (29, 129) aufweist, an dem ein Steuerbund (32, 133) ausgebildet ist, durch den eine in den Ventilzylinder (28) mündende Verbindungsleitung (27, 127) zum Druckraum (17, 120) entweder mit einem in den Ventilzylinder (28) mündende, von einer Druckquelle herkommende Druckleitung (38) oder mit einer vom Ventilzylinder (28) abführende Entlastungsleitung (36) verbunden oder verschlossen wird, **dadurch gekennzeichnet, dass** der Steuerschieber (29, 129) zusätzlich zum Steuerbund (32) einen Führungsbund (33) aufweist, zwischen dem und dem Steuerbund (32) ein Ringraum (37) im Ventilzylinder (28) eingeschlossen wird, der entweder mit der Druckleitung (38) oder mit der Entlastungsleitung (36) ständig verbunden ist und der Führungsbund als ein zweiter Steuerbund (133) ausgebildet ist, durch den eine, in den Ventilzylinder (28) mündende zweite Verbindungsleitung (127), die zu einem zweiten, von der anderen Stirnseite (18) des Spritzverstellkolbens (15) im Zylinder (14) eingeschlossenen Druckraum (120) führt, entweder mit der in den Ventilzylinder (28) mündende, von einer Druckquelle herkommende Druckleitung (38) oder mit der vom Ventilzylinder (28) abführende Entlastungsleitung (36) verbunden oder verschlossen wird, wobei durch den Steuerbund (32) und dem zweiten Steuerbund (133) der Druckraum (17) und der zweite Druckraum (120) komplementär zueinander mit der Druckquelle (38) oder der Entlastungsleitung (36) verbunden werden oder beide Verbindungsleitungen (27, 127) in einer mittleren Stellung des Steuerschiebers (129) verschlossen sind.

2. Kraftstoffeinspritzpumpe nach Anspruch 1, **dadurch gekennzeichnet, dass** der Steuerschieber (29, 129) durch einen Elektromagneten entgegen der Kraft einer Rückstellfeder (35) einstellbar ist.

3. Kraftstoffeinspritzpumpe nach Anspruch 1, **dadurch gekennzeichnet, dass** der Elektromagnet den Steuerschieber gegen die Kraft der Rückstellfeder entsprechend einem Steuerwert analog verstellt.

4. Kraftstoffeinspritzpumpe nach Anspruch 1, **dadurch gekennzeichnet, dass** der Elektromagnet den Steuerschieber gegen die Kraft der Rückstellfeder (35) entsprechend einem Steuerwert getaktet verstellt.

5. Kraftstoffeinspritzpumpe nach Anspruch 1-4, **dadurch gekennzeichnet, dass** der Elektromagnet durch eine die Spritzverstellparameter erfassende Regeleinrichtung mit einem Rückmeldeglied für die Spritzverstellposition des Nockenantriebes betätigt wird.

6. Kraftstoffeinspritzpumpe nach einem der vorstehenden Ansprüche 1-5, **dadurch gekennzeichnet, dass** die Rückstellkraft durch eine Rückstellfeder (21, 121) verkörpert ist.

7. Kraftstoffeinspritzpumpe nach einem der Ansprüche 1-6, **dadurch gekennzeichnet, dass** der Ringraum (37) mit der Druckquelle (38) ständig verbunden ist.

8. Kraftstoffeinspritzpumpe nach einem der vorstehenden Ansprüche, **dadurch gekennzeichnet, dass** der Spritzverstellkolben (15) eine Ausnehmung (22) in seiner Mantelfläche aufweist, in die ein mit dem Nockenantrieb verbundenes Kopplungsteil (11) eingreift und dabei die, die Verstellung des Spritzverstellkolbens (15) auf den Nockenantrieb (1) übertragenden Kontaktfläche (24) am Spritzverstellkolben (25) im wesentlichen im Bereich der Spritzverstellkolbenachse (23) liegt.

9. Kraftstoffeinspritzpumpe nach Anspruch 8, **dadurch gekennzeichnet, dass** die Kontaktfläche (24) um etwa 2 bis 6 mm von der Spritzverstellkolbenachse (23) weg versetzt angeordnet ist.

## Claims

1. Fuel injection pump having a cam drive (1, 4, 6, 7) for at least one pump piston (8) and an injection timing piston (15) which serves for timing the beginning of injection, acts on the cam drive and can be adjusted counter to a restoring force (21) by a pressure which is controlled by an electrically controlled control valve (26, 126), it being possible by means of the control valve (26, 126) to connect a pressure space (17) which is enclosed by one end (16) of the injection timing piston (15) in a cylinder (14) either to a pressure source (38) at a high level or to a relief space (36), and the control valve (26, 126) having a control slide (29, 129) as a valve element which can be displaced in a valve cylinder (28) and on which a control collar (32, 133) is formed, by means of which a connecting line (27, 127) to the pressure space (17, 120) which opens into the valve cylinder (28) is closed or connected either to a pressure line (38) which opens into the valve cylinder (28) and comes from a pressure source or to a relief line (36) which leads away from the valve cylinder (28), **characterized in that**, in addition to the control collar (32), the control slide (29, 129) has a guide collar (33) between which and the control collar (32) an annular space (37) is enclosed in the valve cylinder (28), which annular space (37) is connected permanently either to the pressure line (38) or to the relief line (36), and the guide collar is configured as a second control collar (133) by means of which a second connecting line (127) which opens into the valve cylinder (28) and leads to a second pressure space (120) which is enclosed in the cylinder (14) by the other end (18) of the injection timing piston (15) is closed or connected either to the pressure line (38) which opens into the valve cylinder (28) and comes from a pressure source or to the relief line (36) which leads away from the valve cylinder (28), the pressure space (17) and the second pressure space (120) being connected to the pressure source (38) or the relief line (36) in a complementary manner to one another by the control collar (32) and the second control collar (133), or both connecting lines (27, 127) being closed in a central position of the control slide (129).

2. Fuel injection pump according to Claim 1, **characterized in that** the control slide (29, 129) can be set counter to the force of a restoring spring (35) by an electromagnet.

3. Fuel injection pump according to Claim 1, **characterized in that** the electromagnet displaces the control slide in an analogue manner counter to the force of the restoring spring in accordance with a control value.

4. Fuel injection pump according to Claim 1, **characterized in that** the electromagnet displaces the control slide in a timed manner counter to the force of the restoring spring (35) in accordance with a control value.

5. Fuel injection pump according to Claims 1 to 4, **characterized in that** the electromagnet is actuated by a regulating device which detects the injection timing parameters and has an acknowledge element for the injection timing position of the cam drive.

6. Fuel injection pump according to one of the preceding Claims 1 to 5, **characterized in that** the restoring force is realized by a restoring spring (21, 121).

7. Fuel injection pump according to one of Claims 1 to 6, **characterized in that** the annular space (37) is permanently connected to the pressure source (38).

8. Fuel injection pump according to one of the preceding claims, **characterized in that** the injection timing piston (15) has a recess (22) in its circumferential surface, into which recess (22) a coupling part (11) which is connected to the cam drive engages and that contact face (24) on the injection timing piston (25) which transmits the displacement of the injection timing piston (15) to the cam drive (1) lies substantially in the region of the injection timing piston axis (23).

9. Fuel injection pump according to Claim 8, **characterized in that** the contact face (24) is arranged in an offset manner approximately 2 to 6 mm away from the injection timing piston axis (23).

## Revendications

1. Pompe d'injection de carburant comportant un entraînement par came (1, 4, 6, 7) d'au moins un piston de pompe (8) et un piston de réglage d'injection (15) servant à régler le début de l'injection et agissant sur l'entraînement par came, ce piston de réglage étant déplacé contre une force de rappel (21) par la pression commandée par une soupape de commande (26, 126) à commande électrique, dans laquelle
la soupape de commande (26, 126) reliant une chambre de pression (17) délimitée par une face frontale (16) du piston de réglage d'injection (15) dans un cylindre (14) soit avec une source de pression (38) de niveau élevé, soit avec une chambre de décharge (36), et
la soupape de commande (26, 126) comporte comme organe de soupape, un tiroir de commande (29, 129) coulissant dans un cylindre d'injecteur (28), et muni d'une collerette de commande (32, 133) qui relie ou ferme une conduite de liaison (27, 127) débouchant dans le cylindre d'injecteur (28) vers la chambre de pression (17, 120), soit avec une conduite de pression (38) débouchant dans le cylindre d'injecteur (28) à partir d'une source de pression, soit avec une conduite de décharge (36) partant du cylindre d'injecteur (28),
**caractérisée en ce que**
le tiroir de commande (29, 129) comporte en plus de la collerette de commande (32), une collerette de gùidage (33) délimitant un volume annulaire (37) dans le cylindre d'injecteur (28) entre cette collerette de guidage et la collerette de commande (32), ce volume annulaire étant relié en permanence soit à la conduite de pression (38) soit à la conduite de décharge (36), et la collerette de guidage est réalisée sous forme d'une seconde collerette de commande (133) à travers laquelle une seconde conduite de liaison (127), débouchant dans la chambre de cylindre (28) et aboutissant à une seconde chambre de pression (120) délimitée par l'autre face frontale (18) du piston de réglage d'injection (15) dans le cylindre (14), est reliée ou est coupée de la conduite de pression (38) débouchant dans le cylindre d'injecteur (28) venant d'une source de pression soit d'une conduite de décharge (36) partant du cylindre d'injecteur (28), et
la collerette de commande (32) et la seconde collerette de commande (133) relient de manière complémentaire la chambre de pression (17) et la seconde chambre de pression (130) à la source de pression (38) ou à la conduite de décharge (36), ou coupent les deux conduites de liaison (27, 127) lorsque le tiroir de commande (129) occupe une position médiane.

2. Pompe d'injection de carburant selon la revendication 1,
**caractérisée en ce que**
le tiroir de commande (29, 129) est réglé par un électroaimant contre la force développée par un ressort de rappel (35).

3. Pompe d'injection de carburant selon la revendication 1,
**caractérisée en ce que**
l'électroaimant déplace le tiroir de commande contre la force du ressort de rappel en fonction d'une valeur de commande.

4. Pompe d'injection de carburant selon la revendication 1,
**caractérisée en ce que**
l'électroaimant déplace de manière cadencée le tiroir de commande contre la force du ressort de rappel (35) en fonction d'une valeur de commande.

5. Pompe d'injection de carburant selon l'une des revendications 1 à 4,
**caractérisée en ce que**
l'électroaimant est actionné par une installation de régulation détectant un paramètre de réglage d'injection avec un élément de retour de signal pour la position de réglage d'injection de l'entraînement par came.

6. Pompe d'injection de carburant selon l'une des revendications 1 à 5,
**caractérisée en ce que**
la force de rappel est réalisée par un ressort de rappel (21, 121).

7. Pompe d'injection de carburant selon l'une des revendications 1 à 6,
**caractérisée en ce que**
le volume annulaire (37) est relié en permanence à la source de pression (38).

8. Pompe d'injection de carburant selon l'une des revendications précédentes,
**caractérisée en ce que**
le piston de réglage d'injection (15) comporte dans sa surface-enveloppe une cavité (22) dans laquelle pénètre un organe de couplage (11) relié à l'entraînement par came, et ainsi le réglage du piston de réglage d'injection (15) sur la surface de contact (24) transmise à l'entraînement par came (1), se situe sur le piston de réglage d'injection (25) essentiellement au niveau de l'axe du piston de réglage (23).

9. Pompe d'injection de carburant selon la revendication 8,
**caractérisée en ce que**
la surface de contact (24) est décalée de l'axe (23) du piston de réglage d'injection de 2 à 6 mm.
